# EUROPÄISCHE PATENTSCHRIFT

(11) **EP 3 340 399 B1**
(45) Veröffentlichungstag und Bekanntmachung des Hinweises auf die Patenterteilung: **04.08.2021**
(21) Anmeldenummer: 16206360.6
(22) Anmeldetag: 22.12.2016
(51) Int. Cl.: H01R 43/28, H01R 9/24, H01R 24/60

(54) **BEFESTIGUNGSVORRICHTUNG FÜR INNENLEITER EINES MANTELKABELS**
FASTENING DEVICE FOR INNER CONDUCTOR OF A CABLE JACKET
DISPOSITIF DE FIXATION DE CONDUCTEURS INTERNES D'UN CÂBLE SOUS GAINE

(43) Veröffentlichungstag der Anmeldung: 27.06.2018
(73) Patentinhaber: KOMAX HOLDING AG, 6036 Dierikon (CH)
(72) Erfinder: Wicki, Beat, 6043 Adligenswil (CH)
(74) Vertreter: EGLI-EUROPEAN PATENT ATTORNEYS

(56) Entgegenhaltungen:
- EP-A1- 2 333 911
- DE-A1- 10 258 725
- US-A1- 2006 246 780
- US-A1- 2013 084 755
- US-B1- 7 892 018

## Beschreibung

Die Erfindung betrifft eine Befestigungsvorrichtung für die Innenleiter an einem abgemantelten Ende eines Mantelkabels.

Elektrische Mantelkabel weisen ein Bündel Innenleitern auf, wobei das Innenleiterbündel insgesamt von einem elektrisch isolierenden Material, dem sogenannten Mantel, umgeben ist. Der Mantel bildet eine äussere Isolationsschicht. Jeder der Innenleiter ist aus einzelnen Litzen gebildet, welche jeweils wiederum von einem elektrisch isolierenden Material, typischerweise einer Kunststoffisolation als eine innere Isolationsschicht, umgeben sind. Die Litzen sind beispielsweise verdrillte Litzen aus Kupfer oder aus Aluminium.

Mantelkabel werden oftmals automatisch verarbeitet, beispielsweise in einem Abisoliervorgang, einem Nachschneidevorgang, einem Crimpvorang und dergleichen. Zur automatischen Verarbeitung von Mantelkabeln ist es zweckmässig, die Innenleiter einzeln zu halten und zugänglich zu machen. Hierfür kommen geeignete Vereinzelungsverfahren in Betracht. Bei einem Vereinzelungsvorgang können die Innenleiter auf eine definierte Weise in eine Befestigungsvorrichtung eingebracht werden, die als Halterung für die weitere Verarbeitung der Innenleiter dient.

Aus der US 2014/0109385 A1 ist eine Halterung für die Innenleiter eines Mantelkabels bekannt. Die Innenleiter werden an der herkömmlichen Halterung oder Befestigungsvorrichtung parallel zueinander angeordnet und befestigt. Bei einer solchen Anordnung ergeben sich für die nach der Vereinzelung weiter aussen an der Halterung positionierten Innenleiter grössere Längen als für die weiter innen an der Halterung positionierten Innenleiter. Insbesondere bei Bündeln mit einer Vielzahl von Innenleitern in einem Mantelkabel kann es hierdurch für die weiter aussenliegenden Innenleiter zu einem Materialverlust kommen, beispielsweise wenn diese Innenleiter nachgeschnitten werden müssen.

Aus EP 2 333 911 A1 ist eine Einrichtung zum Anordnen von Innenleitern an einem Kabelende bekannt. Das Kabelende wird durch einen zylindrischen Bereich hindurchgeführt, so dass die Innenleiter in einer Zone platziert werden können. In der Zone sind radial um die Durchführöffnung des zylindrischen Bereichs sich aufweitende Auskehlungen bereitgestellt, in welche die Kabelenden eingelegt werden können. Bei einer Belastung des Kabels in der Axialrichtung, beispielsweise bei einer Zugbelastung, können die in die Auskehlungen eingelegten Innenleiter leicht herausrutschen.

DE 102 58 725 A1 offenbart ein Kabeladerführungsstück, das mit Schneidklemmkontakten eines Steckverbinders zusammenwirkt. Die Innenleiter eines eingelegten Kabels sind jeweils in radial um eine Durchgangsbohrung eingelegte Nuten eingelegt. Vorsprünge in jeder Nut klemmen den jeweils eingelegten Innenleiter unabhängig von einer in Axialrichtung wirkenden Kraft ein. Die Nuten und die Vorsprünge haben dabei jeweils ein unveränderliches Querschnittsmass und klemmen lediglich Innenleiter mit gleichem Querschnitt.

US 7,892,018 B1 beschreibt eine elektrische Verbindungsanordnung mit einem Gehäuse und einem Kabelaufnahme-Stoppelement. Radial angeordnete Innenleiter-Aufnahmen nehmen jeweils einen Innenleiter auf, wobei die Innenleiter-Aufnahmen nutförmig ausgebildet sind. Bei einer Belastung des Kabels in der Axialrichtung, beispielsweise bei einer Zugbelastung, können die aufgenommenen Innenleiter leicht herausrutschen.

Es ist eine Aufgabe der vorliegenden Erfindung, eine Befestigungsvorrichtung für die Innenleiter an einem abgemantelten Ende eines Mantelkabels anzugeben, bei welcher die Innenleiter sicher gehalten werden können.

Die Aufgabe wird gelöst durch eine Befestigungsvorrichtung gemäss den Merkmalen des Anspruchs 1.

Eine Befestigungsvorrichtung für die Innenleiter an einem abgemantelten Ende eines Mantelkabels gemäß der Erfindung ist in Anspruch 1 offenbart.

Typischerweise umfassen sämtliche Halteeinrichtungen jeweils eine Axial-Klemmeinrichtung, die jeweils als Klaue ausgebildet sind, wobei jede Klaue eine im Wesentlichen in der Axialrichtung verlaufende Anlagefläche für den Innenleiter aufweist, wobei die Axial-Klemmeinrichtungen jeweils dazu eingerichtet sind, einen eingelegten Innenleiter bei Beaufschlagung mit einer Kraft in der Axialrichtung klemmend zu halten.

Ein Mantelkabel mit einer Mehrzahl von Innenleitern verläuft entlang einer Kabelachse in einer Hauptausdehnungsrichtung des Kabels. Diese Kabelachse definiert die Axialrichtung, zu welcher senkrecht der Querschnitt des Mantelkabels bzw. des Bündels an Innenleitern definiert ist. Das Ende des Mantelkabels ist ein Bereich, welcher einen Endbereich des Mantelkabels bildet und welcher eine gewisse Ausdehnung entlang der Hauptausdehnungsrichtung hat. In diesem Bereich verläuft das Mantelkabel typischerweise geradlinig oder im Wesentlichen geradlinig.

Das Ende des Mantelkabels ist von der äusseren Isolierung (dem Mantel) befreit, d. h. abgemantelt, so dass die Mehrzahl von Innenleitern - typischerweise mit ihrer jeweiligen inneren Isolierung, welche die einzelnen Litzen der Innenleiter umgibt - freiliegt.

Die Durchführöffnung ist beispielsweise in einer Platte oder dergleichen der Befestigungsvorrichtung ausgebildet, typischerweise in Form eines Einlegeschlitzes für das Ende des Mantelkabels. Die Durchführöffnung bzw. der Einlegeschlitz kann mit einem geeigneten Element zum Halten eines eingelegten bzw. durchgeführten Mantelkabels versehen sein. Das Ende des Mantelkabels wird von einer Eintrittsseite aus vorzugsweise geradlinig durch die Durchführöffnung geführt, so dass es auf der Austrittsseite wieder austritt und teilweise oder insgesamt von Seiten der Austrittsseite aus zugänglich ist. Typischerweise verläuft die Durchführöffnung geradlinig durch die Platte der Befestigungsvorrichtung. Die Axialrichtung eines durch die Durchführöffnung geführten Endes eines Mantelkabels verläuft typischerweise geradlinig durch die Durchführöffnung. Vorzugsweise verläuft die Durchführöffnung zumindest auf der Austrittsseite im Wesentlichen senkrecht zu der Axialrichtung, aber es ist auch ein zu der Axialrichtung schräger Verlauf der Durchführöffnung auf der Austrittsseite denkbar. Jede Halteeinrichtung der Mehrzahl von Halteeinrichtungen dient jeweils zum Halten eines Innenleiters, beispielsweise nach einem erfolgten automatisierten Vereinzelungsvorgang. Die Halteeinrichtungen sind auf der Austrittsseite der Durchführöffnung radial um die Durchführöffnung herum angeordnet, so dass die Innenleiter auf der Austrittsseite in den Halteeinrichtungen ebenfalls in Radialrichtung - oder strahlenförmig - von dem Ende des Mantelkabels aus verlaufen.

Eine radiale Anordnung der Halteeinrichtungen hat gegenüber der parallelen Anordnung gemäss der herkömmlichen Befestigungsvorrichtung den Vorteil, dass alle Innenleiter die gleiche Länge haben können. Ausserdem ist es ausreichend, wenn das abgemantelte Ende des Mantelkabels, also der Teil, an welchem die äussere Isolierung entfernt ist, relativ kurz ist. Bei der herkömmlichen Befestigungsvorrichtung ist das abgemantelte Ende des Mantelkabels vergleichsweise lang.

Vorteilhafte Weiterbildungen der erfindungsgemässen Lösung ergeben sich aus den abhängigen Ansprüchen.

Bei Ausführungsformen sind die Halteeinrichtungen auf der Austrittsseite äquidistant um die Durchführöffnung angeordnet. Beispielsweise sind die Halteeinrichtungen auf einem Kreis an der Befestigungsvorrichtung angeordnet. Die Winkelabstände (die kürzesten Winkelabstände) zweier benachbarter Halteeinrichtungen sind dann für alle Halteeinrichtungen zueinander gleich gross oder im Wesentlichen gleich gross.

Wenn die Halteeinrichtungen auf einem Kreisbogen bzw. Kreissegment an der Befestigungsvorrichtung angeordnet sind, gibt es genau zwei aussenliegende Halteeinrichtungen, zwischen welchen der Winkelabstand grösser ist als die übrigen Winkelabstände. Diese übrigen Winkelabstände sind bei einer äquidistanten Anordnung aber weiterhin zueinander gleich gross oder im Wesentlichen gleich gross.

Bei einer äquidistanten Anordnung der Halteeinrichtungen kann sich eine verbesserte Handhabbarkeit der Befestigungsvorrichtung ergeben, insbesondere im Falle einer automatisierten Verarbeitung.

Bei Ausführungsformen ist die Durchführöffnung im Wesentlichen zentral in der Befestigungsvorrichtung ausgebildet. Typischerweise wird auch das Ende des Mantelkabels zentral durch die Durchführungsöffnung hindurchgeführt. Dadurch kann ein radialer Versatz minimiert werden, und gleichzeitig kann sichergestellt werden, dass die Innenleiter in den Halteeinrichtungen im Wesentlichen alle die gleiche Länge haben.

Gemäss einem weiteren hierin beschriebenen Aspekt umfasst zumindest eine Halteeinrichtung eine Klaue. Typischerweise umfassen sämtlichen Halteeinrichtungen jeweils eine Klaue. Typischerweise kann ein Innenleiter unter eine Klaue geklemmt werden und damit auf einfache und effektive Art und Weise an der Klaue befestigt werden. Auch ist eine Klauenform vorteilhaft bei der automatisierten Handhabung, insbesondere der automatisierten Vereinzelung, von Innenleitern. Wenn im Verlauf einer automatisierten Vereinzelung ein Innenleiter in den Bereich vor der Klaue gebracht wird, braucht die Befestigungsvorrichtung nur in die entsprechende Richtung gedreht zu werden, um den Innenleiter in der Klaue zu befestigen.

Typischerweise umfasst die Klaue eine in Axialrichtung verlaufende Anlagefläche und einen in Umlaufrichtung verlaufenden Vorsprung. Die Anlagefläche und der Vorsprung bilden oder definieren einen Aufnahmebereich für den Innenleiter. Die Klaue ist typischerweise in Umlaufrichtung jeweils auf der einen Seite geöffnet und auf der anderen Seite geschlossen, und der Aufnahmebereich wird zusammen mit einer Wandung eines Teils der Befestigungsvorrichtung gebildet.

Gemäss einem weiteren hierin beschriebenen Aspekt weist der Aufnahmebereich für den Innenleiter einen sich in Richtung der Anlagefläche verjüngenden Querschnitt auf. Die Geometrie der Klaue kann damit an unterschiedliche Querschnitte bzw. Aussendurchmesser von Innenleitern angepasst sein, so dass Innenleiter mit verschiedenen Aussendurchmessern mit Hilfe der Klaue zuverlässig gehalten werden können.

Gemäss einem weiteren hierin beschriebenen Aspekt verläuft der Querschnitt gekrümmt, typischerweise kreisbogenförmig. Ein gekrümmter oder kreisbogenförmiger Verlauf kann dazu beitragen, dass die Geometrie der Klaue an die Geometrie des Innenleiters angepasst ist, so dass die Zuverlässigkeit beim Halten verbessert ist.

Bei Ausführungsformen umfasst zumindest eine Halteeinrichtung ein Greifelement. Typischerweise umfassen sämtliche Halteeinrichtungen jeweils ein Greifelement. Ein Greifelement kann als Greifer mit einem aktiven Betätigungselement zum aktiven Öffnen des Greifelements ausgebildet sein, wenn der Innenleiter eingelegt wird. Beispielsweise dient ein Federelement als Rückstellelement zum anschliessenden Schliessen des Greifelements.

Bei Ausführungsformen umfasst die Befestigungsvorrichtung ferner ein Positionierungselement zum Verändern der radialen Ausrichtung der Befestigungsvorrichtung. Ein Positionierungselement ist beispielsweise ein Vierkantteil oder dergleichen, welches es ermöglicht, dass die radiale Ausrichtung der Befestigungsvorrichtung auf einfache Weise verändert bzw. gedreht wird. Beispielsweise ist mit Hilfe des Positionierungselements die Befestigungsvorrichtung kontinuierlich drehbar, oder sie ist in Schritten drehbar, welche der Winkelteilung bzw. dem Winkelabstand oder der halben Winkelteilung bzw. dem halben Winkelabstand der Halteeinrichtungen entsprechen. Drehbarkeit bezieht sich hier auf eine Drehung um die Achse bzw. eine Drehung in der Ebene, in welcher die Austrittsseite der Durchführungsöffnung liegt.

Weitere Einzelheiten der Erfindung und insbesondere eine beispielhafte Ausführungsform der erfindungsgemässen Vorrichtung und der erfindungsgemässen Verwendung werden im Folgenden anhand der beigefügten Zeichnungen erläutert.

Es zeigen:
- Fig. 1: eine perspektivische schematische Ansicht eines Mantelkabels mit einer Mehrzahl von Innenleitern zum Erläutern von Ausführungsformen der Erfindung;
- Fig. 2: eine perspektivische Ansicht einer Befestigungsvorrichtung für die Innenleiter an einem abgemantelten Ende eines Mantelkabels gemäss einer Ausführungsform der Erfindung;
- Fig. 3: eine Draufsicht auf die Befestigungsvorrichtung aus Fig. 2;
- Fig. 4: eine schematische Draufsicht auf eine beispielhafte Halteeinrichtung an der Befestigungsvorrichtung aus den Fig. 2 und 3; und
- Fig. 5: eine perspektivische Ansicht einer Vorrichtung zum Manipulieren eines Innenleiters, an welchem die Befestigungsvorrichtung nach der Ausführungsform verwendet werden kann.

Fig. 1 zeigt eine perspektivische schematische Ansicht eines Mantelkabels 10 mit einer Mehrzahl von Innenleitern zum Erläutern von Ausführungsformen der Erfindung. Sofern es bei der Erläuterung nicht auf eine Unterscheidung der einzelnen Innenleiter in dem Bündel von Innenleitern ankommt, ist ein Innenleiter mit dem Bezugszeichen 20 versehen. In dem Beispiel weist das Mantelkabel 10 insgesamt acht Innenleiter 20 auf; die Erfindung ist jedoch nicht auf diese Anzahl von Innenleitern beschränkt.

Das Mantelkabel weist ein Ende 15 auf, an welchem die äussere Isolierung - der Mantel - des Mantelkabels 10 entfernt ist und die Innenleiter 20 freiliegen. Jeder Innenleiter 20 ist aus einem verdrillten Litzenbündel aus Aluminiumlitze oder Kupferlitze gebildet, welches mit einer Innenleiter-Isolierung umgeben ist. Die Erfindung ist nicht auf Innenleiter 20 mit Litze beschränkt, und es können auch auf andere Weise ausgebildete Innenleiter 20 mit der erfindungsgemässen Befestigungsvorrichtung verwendet werden.

Fig. 2 zeigt eine perspektivische Ansicht einer Befestigungsvorrichtung 50 für die Innenleiter 20-1 bis 20-8 an dem abgemantelten Ende 15 des Mantelkabels 10 aus Fig. 1 gemäss einer Ausführungsform der Erfindung. Die beispielhaft dargestellte Befestigungsvorrichtung 50 ist für ein Mantelkabel 10 mit acht Innenleitern 20-1...20-8 oder für ein Mantelkabel mit bis zu acht Innenleitern 20-1...20-8 ausgelegt. Die Erfindung ist jedoch nicht auf diese Anzahl von Innenleitern beschränkt, und sie umfasst auch Befestigungsvorrichtungen 50, die für weniger oder für mehr als acht Innenleiter 20 ausgelegt sind.

In einer Platte 51 der Befestigungsvorrichtung 50 ist eine Durchführöffnung 60 ausgebildet, die in der dargestellten Ausführungsform als Einlegeschlitz ausgebildet ist. Der Einlegeschlitz ist in der Ausführungsform aus einer in der Platte 51 zentralen kreisrunden Öffnung gebildet, die in Radialrichtung ausgedehnt ist, so dass die Platte 51 im Querschnitt in etwa die Form eines grossen C hat. Ein Mantelkabel wird entlang seiner Achse, welche die Axialrichtung A definiert, von einer Eintrittsseite 61 aus durch die Durchführöffnung 60 geschoben bzw. so in den Einlegeschlitz gelegt, dass es auf der Eintrittsseite 61 in die Durchführöffnung 60 eintritt. Entsprechend tritt das abgemantelte Ende 15 des Mantelkabels 10 auf der Austrittsseite 62 der Einführöffnung aus.

Die Befestigungsvorrichtung 50 weist Halteeinrichtungen 70 auf, wobei hier wieder als nicht-beschränkendes Beispiel insgesamt acht Halteeinrichtungen 70-1...70-8 dargestellt sind. In der Darstellung gemäss Fig. 2 sind die Innenleiter 20-1...20-8 des Mantelkabels 10 jeweils in einer zugehörigen Halteeinrichtung 70-1...70-8 befestigt bzw. gehalten. Die Darstellung gemäss Fig. 2 zeigt also einen Zustand, in welchem die Innenleiter eines Mantelkabels 10 bereits vereinzelt worden sind und an einer jeweils zugehörigen oder zugeordneten Halteeinrichtung 70-1...70-8 der Befestigungsvorrichtung 50 angeordnet sind. Die einzelnen Halteeinrichtungen 70-1...70-8 sind in der dargestellten Ausführungsform als Klauen ausgebildet, was später noch erläutert wird.

Fig. 3 zeigt eine Draufsicht auf die Befestigungsvorrichtung 50 aus Fig. 2 bei Blickrichtung auf die Austrittsseite 62 der Durchführöffnung 60. Die Halteeinrichtungen 70-1...70-8 sind radial um die Durchführöffnung 60 herum auf einem Kreisbogen angeordnet. Benachbarte Halteeinrichtungen 70-1...70-8, mit Ausnahme des Paars von äusseren Halteeinrichtungen 70-8 zu 70-1, sind jeweils in einem gleichen Winkelabstand D zueinander angeordnet. Mit anderen Worten: Die inneren benachbarten Halteeinrichtungen 70-1...70-8 sind äquidistant angeordnet. In der Darstellung in Fig. 3 ist aus Gründen der Einfachheit nur der Winkelabstand D zwischen der Halteeinrichtung 70-1 und der ihr benachbarten Halteeinrichtung 70-2 gezeigt; der gleiche Winkelabstand D ist jedoch auch bei den weiteren inneren benachbarten Paaren von Halteeinrichtungen vorhanden, nämlich bei den Paaren 70-2 zu 70-3, 70-3 zu 70-4, 70-4 zu 70-5, 70-5 zu 70-6, 70-6 zu 70-7 und 70-7 zu 70-8.

Die Erfindung ist bezogen auf die radiale Anordnung der Halteeinrichtungen 70-1...70-8 nicht auf die Anordnung auf einem Kreisbogen beschränkt. Vielmehr können die Halteeinrichtungen 70-1...70-8 auch in Radialrichtung R versetzt angeordnet sein. Eine versetzte Anordnung schliesst eine äquidistante Anordnung der Halteeinrichtungen 70-1...70-8, wie hierin erläutert, nicht aus.

In Fig. 4 ist eine als Klaue 71 ausgebildete Halteeinrichtung 70 aus den Darstellungen gemäss Fig. 2 und Fig. 3 gezeigt. Fig. 4 zeigt hierbei eine schematische Draufsicht auf die Klaue 71 in einer Ebene bei Betrachtung in Radialrichtung R. Die Klaue 71 weist eine Anlagefläche 72 für den Innenleiter 20 auf, wobei die Anlagefläche 72 im Wesentlichen in Axialrichtung A verläuft. Ein Verlauf in Axialrichtung bezeichnet die Haupt-Ausdehnungsrichtung der Anlagefläche 72 und schliesst eine Krümmung, wie weiter unten erläutert, der Anlagefläche 72 nicht aus.

Des Weiteren weist die Klaue 71 einen Vorsprung 73 auf. Der Vorsprung verläuft in Radialrichtung R. Wiederum bezeichnet ein Verlauf in Radialrichtung die Haupt-Ausdehnungsrichtung des Vorsprungs 73 und schliesst eine Krümmung des Vorsprungs nicht aus.

Die Anlagefläche 72 und der Vorsprung 73 definieren einen Aufnahmebereich 75 für den Innenleiter 20. Wie in dem Beispiel in Fig. 4 dargestellt, ist der Vorsprung 73 so geformt, dass sich der Aufnahmebereich 75 ausgehend von der offenen Seite zur Anlagefläche 72 hin in seinem Querschnitt verjüngt. Beispielhaft ist in Fig. 4 gezeigt, dass der Querschnitt Q1 im Bereich der offenen Seite grösser ist als der Querschnitt Q2 im Bereich der Anlagefläche 72. Ausserdem verläuft der Querschnitt im Beispiel aus Fig. 4 gekrümmt. Die Krümmung kann auch näherungsweise eine Kreisbogenform aufweisen.

Variierende Aussendurchmesser der Innenleiter 20, die in dem Aufnahmebereich 75 aufzunehmen sind, sind durch eine solche Formgebung möglich, bei gleichzeitig erhöhter Zuverlässigkeit für die Befestigung des Innenleiters 20 im Aufnahmebereich 75.

Fig. 5 zeigt eine perspektivische Ansicht einer Vorrichtung zum Manipulieren eines Innenleiters, an welchem die Befestigungsvorrichtung 50 nach der Ausführungsform verwendet werden kann. Die Vorrichtung zum Manipulieren eines Innenleiters umfasst beispielsweise eine Manipuliereinrichtung 110 zum automatisierten Manipulieren des Innenleiters 20, der von der Manipuliereinrichtung 110 in eine Halteeinrichtung 70 der Befestigungsvorrichtung 50 eingelegt werden soll. Eine Digitalkamera 150 dient zum Erfassen eines Bildes in Richtung der Austrittsseite 62 der Durchführöffnung.

## Patentansprüche

1. Befestigungsvorrichtung (50) für die Innenleiter (20, 20-1...20-8) an einem abgemantelten Ende (15) eines Mantelkabels (10), umfassend:
eine Durchführöffnung (60) mit einer Eintrittsseite (61) und einer Austrittsseite (62) zum Durchführen des Endes (15) des Mantelkabels (10) in einer Axialrichtung (A); eine Mehrzahl von Halteeinrichtungen (70, 70-1...70-8), zum Halten jeweils eines Innenleiters (20, 20-1...20-8) die auf der Austrittsseite (62) der Durchführöffnung (60) radial um die Durchführöffnung (60) angeordnet sind, wobei zumindest eine Halteeinrichtung (70, 70-1...70-8), typischerweise sämtliche Halteeinrichtungen (70, 70-1...70-8), jeweils eine Axial-Klemmeinrichtung umfasst bzw. umfassen, wobei die Axial-Klemmeinrichtung eingerichtet ist, einen eingelegten Innenleiter (20, 20-1...20-8) bei Beaufschlagung mit einer Kraft in Axialrichtung (A) klemmend zu halten,
**dadurch gekennzeichnet, dass** die Mehrzahl von Halteeinrichtungen (70, 70-1...70-8) als Klauen (71) ausgebildet sind, und dass jede Klaue (71) eine im Wesentlichen in der Axialrichtung (A) verlaufende Anlagefläche (72) für den Innenleiter (20, 20-1...20-8) aufweist.

2. Befestigungsvorrichtung (50) nach Anspruch 1, wobei zumindest eine Halteeinrichtung (70, 70-1...70-8), typischerweise sämtliche Halteeinrichtungen (70, 70-1...70-8), jeweils ein Greifelement umfasst bzw. umfassen.

3. Befestigungsvorrichtung (50) nach Anspruch 1 oder 2, wobei die Halteeinrichtungen (70, 70-1...70-8) auf der Austrittsseite (62) äquidistant um die Durchführöffnung (60) angeordnet sind.

4. Befestigungsvorrichtung (50) nach einem der vorhergehenden Ansprüche, wobei die Durchführöffnung (60) im Wesentlichen zentral in der Befestigungsvorrichtung (50) ausgebildet ist.

5. Befestigungsvorrichtung nach einem der vorhergehenden Ansprüche, die ferner ein Positionierungselement zum Verändern der radialen Ausrichtung der Befestigungsvorrichtung umfasst.

## Claims

1. A fastening device (50) for the inner conductors (20, 20-1...20-8) on a stripped end (15) of a sheathed cable (10), comprising:
a lead-through opening (60) with an inlet side (61) and an outlet side (62) for leading through the end (15) of the sheathed cable (10) in an axial direction (A);
a plurality of holding devices (70, 70-1...70-8), which respectively serve for holding an inner conductor (20, 20-1...20-8) and are arranged radially around the lead-through opening (60) on the outlet side (62) of the lead-through opening (60),
wherein at least one holding device (70, 70-1...70-8), typically all holding devices (70, 70-1...70-8), respectively comprises or comprise an axial clamping device, and wherein the axial clamping device is designed for holding an inserted inner conductor (20, 20-1...20-8) in a clamping manner when it is acted upon with a force in the axial direction (A),
**characterized in that** the plurality of holding devices (70, 70-1...70-8) are realized in the form of claws (71), and **in that** each claw (71) has a contact surface (72) for the inner conductor (20, 20-1...20-8), wherein said contact surface essentially extends in the axial direction (A).

2. The fastening device (50) according to claim 1, wherein at least one holding device (70, 70-1...70-8), typically all holding devices (70, 70-1...70-8), respectively comprises or comprise a gripping element.

3. The fastening device (50) according to claim 1 or 2, wherein the holding devices (70, 70-1...70-8) are arranged equidistantly around the lead-through opening (60) on the outlet side (62).

4. The fastening device (50) according to one of the preceding claims, wherein the lead-through opening (60) essentially is formed centrally in the fastening device (50).

5. The fastening device according to one of the preceding claims, which furthermore comprises a positioning element for changing the radial orientation of the fastening device.

## Revendications

1. Dispositif de fixation (50) des conducteurs internes (20, 20-1...20-8) sur une extrémité (15) dénudée d'un câble blindé (10), comprenant :
un orifice de passage (60) doté d'un côté entrée (61) et d'un côté sortie (62), destiné à faire passer l'extrémité (15) du câble blindé (10) dans une direction axiale (A) ;
une multiplicité de systèmes de maintien (70, 70-1...70-8), destinés chacun à maintenir un conducteur interne (20, 20-1...20-8) qui sont placés sur le côté sortie (62) de l'orifice de passage (60) en direction radiale autour de l'orifice de passage (60),
au moins un système de maintien (70, 70-1...70-8), typiquement tous les systèmes de maintien (70, 70-1...70-8), comprenant respectivement un système de serrage axial, le système de serrage axial étant aménagé pour maintenir par serrage un conducteur interne (20, 20-1...20-8) inséré, lors de la soumission à une force dans la direction axiale (A),
**caractérisé en ce que** la multiplicité de systèmes de maintien (70, 70-1...70-8) sont conçus sous la forme de griffes (71) et **en ce que** chaque griffe (71) comporte une surface d'appui (72) s'écoulant sensiblement en direction axiale (A) pour le conducteur interne (20, 20-1...20-8).

2. Dispositif de fixation (50) selon la revendication 1, au moins un système de maintien (70, 70-1...70-8), typiquement tous les systèmes de maintien (70, 70-1...70- 8) comprenant chacun un élément de préhension.

3. Dispositif de fixation (50) selon la revendication 1 ou 2, les systèmes de maintien (70, 70-1...70-8) étant placés sur le côté sortie (62) en étant équidistants autour de l'orifice de passage (60).

4. Dispositif de fixation (50) selon l'une quelconque des revendications précédentes, l'orifice de passage (60) étant conçu sensiblement au centre du dispositif de fixation (50).

5. Dispositif de fixation selon l'une quelconque des revendications précédentes, qui comprend par ailleurs un élément de positionnement, destiné à modifier l'orientation radiale du dispositif de fixation.
